# EUROPÄISCHE PATENTSCHRIFT

(11) **EP 0 003 528 B1**
(45) Veröffentlichungstag und Bekanntmachung des Hinweises auf die Patenterteilung: **30.09.1981**
(21) Anmeldenummer: 79100202.5
(22) Anmeldetag: 24.01.1979
(51) Int. Cl.: H05B 41/392, G05F 1/42

(54) **Elektronische Einrichtung zur Helligkeitsregulierung einer elektrischen Gasentladungslampe ohne Glühkathode**
Electronic device for controlling the light intensity of a gaseous discharge lamp without a heated cathode
Dispositif électronique de réglage d'intensité lumineuse pour lampe à décharge sans cathode chauffée

(30) Priorität: 11.02.1978 CH 1488/78; 06.04.1978 CH 3679/78
(43) Veröffentlichungstag der Anmeldung: 22.08.1979
(73) Patentinhaber: Elstrom Control System AG, CH-9427 Wolfhalden (CH)
(72) Erfinder: Coufal, Hanspeter, CH-9034 Eggersriet (CH); Bänziger, Walter, CH-9427 Wolfhalden (CH)
(74) Vertreter: Scheidegger, Werner & Co.

## Beschreibung

Die vorliegende Erfindung betrifft eine elektronische Einrichtung zur Helligkeitsregulierung einer aus einem Wechselstromnetz gespeisten elektrischen Gasentladungslampe ohne Glühkathode, insbesondere einer Metalldampf-Hochdrucklampe.

Für die Helligkeitsregulierung von Glühfadenlampen sind elektronische Einrichtungen bekannt und gebräuchlich, die nach dem Prinzip der sogenannten Phasenanschnittsteuerung arbeiten. Eine solche Einrichtung weist einen im Speisestromkreis der Lampe angeordneten Triac oder Thyristor auf, dem periodisch eine Zündspannung zugeführt wird, deren Zündwinkel, gemessen vom Nulldurchgang des Stromes an, innerhalb jeder Wechselspannungshalbwelle gesteuert wird. Unter den bekannten Schaltungsanordnungen zur Phasenanschnittsteuerung gibt es solche, bei denen der Zündwinkel in Abhängigkeit von einer einstellbaren Steuergleichspannung veränderbar ist.

Wenn man eine Schaltungsanordnung zur Phasenanschnittsteuerung der geschilderten Art für die Helligkeitsregulierung einer Gasentladungslampe ohne Glühkathode, z.B. einer Quecksilberdampflampe oder Natriumdampf-Hochdrucklampe, einsetzt, zeigt sich, dass beim Herunterregulieren der Helligkeit die Gefahr des gänzlichen Erlöschens der Lampe besteht, insbesondere wenn im herabregulierten Helligkeitszustand Spannungsschwankungen oder kurzzeitige Spannungsunterbrechungen im Wechselstromnetz auftreten. Ist die Gasentladungslampe einmal erlöscht, so kann sie erst nach dem Abkühlen auf die Umgebungstemperatur wieder gezündet und somit eingeschaltet werden. Um das unbeabsichtigte Erlöschen einer Gasentladungslampe beim Herabregulieren ihrer Helligkeit zu verhüten, sind schon elektronische Einrichtungen geschaffen worden, bei denen eine von der Stromstärke des durch die Gasentladungslampe fliessenden Stromes abhängige Regelspannung erzeugt und diese zum automatischen Steuern des Zündwinkels der Zündspannung für einen Triac oder Thyristor benutzt wird, wobei Massnahmen getroffen sind, dass bei reduzierter Energiezufuhr zur Lampe eine vorgegebene Mindeststrom= stärke des durch die Lampe fliessenden Stromes sichergestellt ist.

Aus der US-A-3 991 344 ist eine Einrichtung zur Helligkeitsregulierung von Gasentladungslampen hoher Leuchtdichte bekannt, bei welcher Einrichtung im Speisestromkreis der Gasentladungslampe in Reihe mit einem Triac die Primärwicklung eines Stromwandlers liegt, dessen Sekundärwicklung mit dem Eingang einer Gleichrichteranordnung verbunden ist, von deren Ausgang die erwähnte Regelspannung abgeleitet wird. Diese Regelspannung ist dem einen Eingang eines Differenzverstärkers zugeleitet, an dessen anderem Eingang eine Steuergleichspannung liegt, die gemäss der gewünschten Helligkeit der Lampe z.B. manuell eingestellt wird. Entsprechend der Differenz zwischen Regelspannung und Steuerspannung wird der Zündwinkel der Zünspannung gesteuert, womit eine automatische Regelung des Lampenstromes nach Massgabe der Steuerspannung resultiert, und zwar im ganzen Bereich von maximaler bis minimaler Lampenhelligkeit. Für die Sicherstellung einer vorgegebenen Mindeststromstärke des durch die Lampe fliessenden Stromes bei reduzierter Energiezufuhr zur Lampe, d.h. bei der minimalen Lampenhelligkeit, ist durch Widerstände dafür gesorgt, dass auch bei der externen Steuerspannung Null noch eine interne "Steuerspannung" vorliegt, nach welcher sich die automatische Stromregelung richtet. Da bei dieser bekannten Einrichtung die automatische Stromregelung über den gesamten Bereich zwischen der vollen Leistung der Lampe und der Minimalleistung zu funktionieren hat, bleibt die Wirksamkeit der Regelung mit kleiner werdendem Lampenstrom zwar verhältnismässig etwa gleich, aber absolut betrachtet wird sie immer geringer. Demzufolge wird dann, wenn bei der minimalen Lampenhelligkeit der Lampenstrom auf einen kritischen Wert reduziert ist, die Stromregelung am unsichersten. Deshalb darf der Lampenstrom nicht unter 25-35% des Nennstromes reduziert werden, was immer noch eine Helligkeit von etwa 5% derjenigen bei Nennstrom ergibt (vgl. Sp. 3, Z. 44-48).

Aus der US-A-3 989 976 ist ebenfalls _{'}eine Einrichtung zur Helligkeitsregulierung von Gasentladungslampen hoher Leuchtdichte bekannt, bei welcher Einrichtung jedoch die Stärke des durch die Lampe fliessenden Stromes durch Verändern eines Nebenschlusses parallel zu einer von zwei Vorschaltdrosseln gesteuert wird in Abhängigkeit von der über der Lampe liegenden Spannung. Durch die automatische Regelung ist dafür gesorgt, dass die Spannung über der Lampe einen bestimmten Wert nicht überschreitet, bei dem die Lampe noch nicht erlöscht. Diese Einrichtung weist keine Mittel zur Erzeugung einer von der Stärke des durch die Lampe fliessenden Stromes abhängigen Regelspannung für die Sicherstellung einer Mindeststromstärke auf und erlaubt eine Reduktion der Helligkeit bis auf etwa 5% der Helligkeit bei Nennstromstärke (vgl. Sp. 4, Z. 24-27, 44-46 und 51-54).

Es ist nun die Aufgabe der vorliegenden Erfindung, eine elektronische Einrichtung zur Helligkeitsregulierung einer aus einem Wechselstromnetz gespeisten elektrischen Gasentladungslampe ohne Glühkathode auf verhältnismässig einfache Weise derart auszubilden, dass ein ungewolltes Erlöschen der Gasentladungslampe auch bei stärkerer Reduktion des durch die Lampe fliessenden Stromes und damit der Helligkeit der Lampe zuverlässig verhütet ist.

Diese Aufgabe ist bei einer Einrichtung der im Oberbegriff des Anspruchs 1 vorausgesetzten, aus der US-A-3 991 344 bekannten Art erfindungsgemäss dadurch gelöst, dass die zusätzliche Schaltungsanordnung eine Bezugsspannungsquelle und einen Spannungsteiler . aufweist, dessen beide Enden an entgegengesetzt gepolte Anschlüsse des Ausganges der Gleichrichteranordnung einerseits und der Bezugsspannungsquelle anderseits angeschlossen sind, während die jeweils andern Anschlüsse des Ausgangs der Gleichrichteranordnung und der Bezugsspannungsquelle miteinander in Verbindung stehen, dass die Regelspannung an einem Abgriff des genannten Spannungsteilers abgenommen ist und dass durch mindestens ein elektrisches Ventil die eine Polarität der. Regelspannung für die Zündwinkelsteuerung ausgeschaltet ist.

Durch diese Ausbildung der erfindungsgemässen Einrichtung wird erreicht, dass die vom Lampenstrom abhängige Regelspannung erst bei relativ niedrigen Werten der Lampenstromstärke für die Zündwinkelsteuerung wirksam wird, dies aber in hohem Mass. Der genannte Spannungsteiler bildet nämlich eine Brückenanordnung, die einerseits durch die Bezugsspannungsquelle und anderseits durch die Gleichrichteranordnung gespeist ist und jeweils aus dem Gleichgewicht kommt, wenn der Einfluss der vom Lampenstrom abhängigen Ausgangsspannung der Gleichrichteranordnung den Einfluss der Bezugsspannungsquelle in positivem oder negativem Sinn überwiegt, wobei die Regelspannung für die Zündwinkelsteuerung entsteht. Da die eine Polarität der Regelspannung durch das erwähnte elektrische Ventil unterdrückt ist, wird der Zündwinkel durch die Regelspannung nur dann beeinflusst, wenn die Stärke des durch die Lampe fliessenden Stromes unter einen vorbestimmten Wert sinkt und die Gefahr eines ungewollten Erlöschens der Gasentladungslampe überhaupt erst auftritt. Diese Massnahmen erlauben, die Helligkeit von Gasentladungslampen, wie insbesondere Quecksilberdampflampen, bis auf 3% und weniger zu reduzieren, ohne dass die Lampen infolge Spannungsschwankungen oder anderen Einflüssen unbeabsichtigt erlöschen.

Im Gegensatz zu Quecksilberdampflampen ist bei Natriumdampf-Hochdrucklampen die erforderliche Mindeststromstärke in hohem Mass von der jeweiligen Temperatur der Lampe abhängig. Die Mindeststromstärke ist bei der normalen Betriebstemperatur der Lampe relative hoch und nimmt mit sinkender Lampentemperatur ab. Beim Vermindern der Energiezufuhr zur Lampe sinkt die Lampentemperatur wegen der thermischen Trägheit der Lampe aber erst mit beträchtlicher zeitlicher Verzögerung. Um einen möglichst grossen Bereich der Helligkeitsregulierung zu erzielen, sollte somit die vorgegebene Mindeststromstärke mit der gleichen zeitlichen Verzögerung herabgesetzt werden. Es ist daher eine weitere Aufgabe der vorliegenden Erfindung, die erfindungsgemässe Einrichtung derart weiter auszugestalten, dass die zur Sicherstellung der Mindeststromstärke dienende Regelspannung nicht allein von der Stärke des durch die Lampe fliessenden Stromes sondern indirekt auch von der jeweiligen Temperatur der Lampe abhängt.

Dies wird in überraschend einfacher Weise mit Hilfe einer zweiten Gleichrichteranordnung erzielt, deren Eingang parallel zu dem im Speisestromkreis der Lampe angeordneten Triac liegt, wobei vom Ausgang der erstgenannten Gleichrichteranordnung eine von der Stromstärke des durch die Lampe fliessenden Stromes abhängige Komponente der Regelspannung und vom Ausgang der zweiten Gleichrichteranordnung eine von der Spannung über dem Triac abhängige Komponente der Regelspannung abgeleitet wird zum automatischen Regeln der Mindeststromstärke des durch die Lampe fliessenden Stromes in Anpassung an die Charakteristik der Lampe.

Mit dieser weiterentwickelten Ausbildungsform der erfindungsgemässen Einrichtung lässt sich die Helligkeit einer Natriumdampf-Hochdrucklampe in einem bisher unerreicht grossen Bereich von voller Helligkeit bei Nennleistung-bis herab zu weniger als 1% davon regulieren, ohne dass die Gefahr eines ungewollten Erlöschens der Lampe besteht.

Weitere Merkmale, Einzelheiten und Vorteile zweckdienlicher Ausführungsarten des Erfindungsgegenstandes ergeben sich aus den Ansprüchen, aus der nun folgenden Beschreibung und aus den zugehörigen Zeichnungen, in welchen die elektrischen Schaitungsschemata' von bevorzugten Ausführungsformen der erfindungsgemässen Einrichtung zur HeIligkeitsregulierung einer Gasentladungslampe rein beispielsweise veranschaulicht sind.
Fig. 1 zeigt als erstes Beispiel das elektrische Schaltschema einer Einrichtung zur Helligkeitsregulierung einer Quecksilberdampflampe;
Fig. 2 zeigt als zweites Beispiel das elektrische Schaltschema einer Einrichtung zur Helligkeitsregulierung einer Natriumdampf-Hochdrucklampe.

In Fig. 1 ist mit 20 eine Quecksilberdampflampe bezeichnet, deren Helligkeit reguliert werden soll. In Reihe mit der Quecksilberdampflampe 20 liegt in üblicher Weise eine Drossel 21 zur Begrenzung des durch die Lampe fliessenden Stromes unter einen Höchstwert.

Zur Helligkeitsregulierung der Quecksilberdampflampe 20 dienen eine elektronische Einrichtung 22 und ein Potentiometer R1 mit zwei Endanschlüssen 23, 24 und einem verstellbaren Abgriff 25. Durch Verstellen des Abgriffes 25 lässt sich die Helligkeit der Lampe 20 zwischen einem Maximalwert und einem Minimalwert, der nur noch etwa 3% des Maximalwertes beträgt, willkürlich regulieren.

Die elektronische Einrichtung 22 weist zwei Netzanschlutzklemmen 26, 27 zum Anschliessen an ein Wechselstromnetz mit einer Spannung von z.B. 220 V auf, ferner zwei Lampenanschlussklemmen 28, 29 zum Anschliessen der Quecksilberdampflampe 20 und der Drossel 21, sowie drei Steuerleitungsanschlussklemmen 31, 32, 33 zum Anschliessen von Steuerleitern, die zu den Anschlüssen 23, 24, 25 des Potentiometers R1 führen. Innerhalb der Einrichtung 22 sind die eine Netzanschluss- ' klemme 26 und die eine Lampenanschlussklemme 28 direkt miteinander verbunden. Zwischen der andern Netzanschlussklemme 27 und der zweiten Lampenanschlussklemme 29 sind ein Triac TR1, eine Hochfrequenzsperrdrossel L1 und die Primärwicklung L2 eines stromwandlers 30 in Serie eingeschaltet. Zur Unterdrückung von Hochfrequenzstörspannungen sind Kondensatoren C1, C2 und die Reihenschaltung eines Kondensators C3 und eines Widerstandes R2 vorhanden.

Der Triac TR1 weist eine Steuerelektrode 34 auf, welcher in jeder Halbwelle der Netzwechselspannung ein Zündimpuls zugeführt werden muss, um den Stromfluss herbeizuführen. Für die Erzeugung der Zündimpulse ist die folgende an sich bekannte Schaltungsanordnung vorgesehen: Eine handelsübliche integrierte Schaltung IC1, z.B. das Typs TCA 280 A der Firma Philips, ist einerseits mit ihrem Anschluss 13 über einen Widerstand R3 und eine Gleichrichterdiode D1 an die Netzanschlussklemme 26 und anderseits mit ihrem Anschluss 16 direkt an die Netzanschlussklemme 27 angeschlossen, um mit elektrischer Energie aus dem Wechselstromnetz versorgt zu werden. Mit dem Anschluss 16 ist auch der Masseleiter 35 der Schaltungsanordnung verbunden. An einem Anschluss 11 stellt die integrierte Schaltung IC1 eine konstante Gleichspannung zur Verfügung, die in bezug auf den Masseleiter 35 z.B. +14V beträgt. Ein zwischen dem Anschluss 11 und dem Masseleiter 35 liegender Kondensator C4 bewirkt eine Glättung der Gleichspannung. Zwischen dem Anschluss 11 und den miteinander direkt verbundenen Anschlüssen 2 und 6 der integrierten Schaltung IC1 liegt die Reihenschaltung eines Widerstandes R4 und eines Einstellwiderstandes R5, während zwischen dem Masseleiter 35 und den genannten Anschlüssen 2 und 6 ein Kondensator C5 eingeschaltet ist. Hierdurch entsteht an den Klemmen 2 und ti eine Sägezahnspannung, deren Anstiegssteilheit mittels des Einstellwiderstandes R5 in gewissen Grenzen veränderbar ist. Die Sägezahnspannung ist mit den Halbwellen der Netzwechselspannung synchronisiert, indem zwischen der Netzanschlussklemme 26 und einem Triggereingang 1 der integrierten Schaltung IC1 ein einen Widerstand R6 enthaltender Strompfad eingeschaltet ist. Ein Sperrspannungsanschluss 3 der integrierten Schaltung IC1 steht über einen Widerstand R7 mit der vom Masseleiter 35 abgewandten Elektrode 36 des Triac TR1 in Verbindung, wodurch erreicht ist, dass der Beginn des Anstieges der Sägezahnspannung jeweils nicht vor dem Nulldurchgang des Stromes im Speisestromkreis der Quecksilberdampflampe liegt.

Der Steuerleitungsanschluss 31 ist mittels eines Leiters 37 mit dem die konstante Gleichspannung führenden Anschluss 11 der integrierten Schaltung IC1 verbunden, während der Steuerleitungsanschluss 32 an den Masseleiter 36 angeschlossen ist, so dass über dem Potentiometer R1 die konstante Gleichspannung von z.B. 14V liegt. Der mit dem Potentiometerabgriff 25 verbundene Steuerleitungsanschluss 33 ist über einen Widerstand R8 und einen Leiter 38 an einen Zündwinkel-Steuereingang 5 der integrierten Schaltung IC1 angeschlossen. Die Höhe der am Eingang 5 liegenden Gleichspannung bestimmt den Zündwinkel oder Zündzeitpunkt innerhalb jeder Wechselspannungshalbwelle. Die Zündimpulse erscheinen an einem Ausgang 10 der integrierten Schaltung IC1. Dieser Ausgang 10 ist über einen Widerstand R9 mit der Steuerelektrode 34 des Triac TR1 verbunden. Jeder Zündimpuls beginnt bei Uebereinstimmung des Momentanwertes der Sägezahnspannung am Anschluss 6 mit der Gleichspannung am Zündwinkel-Steuereingang 5. Die Dauer jedes Zündimpulses ist durch eine Widerstands-Kondensator-Kombination R10, R11, C6 bestimmt, welche an weitere Anschlüsse 7, 8 und an den Masseleiter 35 angeschlossen ist.

Die bisher beschriebene Schaltungsanordnung zum Steuern des Triac TR1 ist bekannt, weshalb hier auf eine eingehende Erläuterung ihrer Wirkungsweise verzichtet werden kann. Zur Erleichterung des Verständnisses genügt es zu erwähnen, dass je nach der Stellung des Abgriffes 25 am Potentiometer R1 eine mehr oder weniger hohe Steuergleichspannung Uₛ zwischen den Anschlüssen 32 und 33 liegt. Ist diese Steuerspannung Uₛ gleich Null, d.h. befindet sich der Abgriff 25 unmittelbar bei dem mit dem Masseleiter 35 verbundenen Endanschluss 24 des Potentiometers R1, so ist der Zündwinkel Null. Die Zündimpulse am Ausgang 10 der integrierten Schaltung IC1 beginnen dann jeweils unmittelbar nach jedem Nulldurchgang der Netzwechselspannung, weshalb die Quecksilberdampflampe 20 mit voller Leistung gespeist wird und ihre maximale Helligkeit erreicht. Verstellt man den Abgriff 25 des Potentiometers R1 mehr und mehr gegen den andern Endanschluss 23 des Potentiometers hin, so nimmt die zwischen den Anschlüssen 32 und 33 liegende Steuergleichspannung Uₛ zu, wodurch der Zündwinkel entsprechend vergrössert wird und die Zündimpulse eine zunehmende Verzögerung nach den Nulldurchgängen der Netzwechselspannung erfahren. Folglich fliesst jeweils nur noch während eines Teiles jeder Halbperiode der Wechselspannung Strom durch den Triac TR1 und durch die Quecksilberdampflampe 20, so dass deren Helligkeit reduziert ist.

Wenn der Potentiometerabgriff 25 unmittelbar bei dem Endanschluss 23 des Potentiometers R1 liegt, ist der Zündwinkel am grössten und die Helligkeit der Quecksilberdampflampe 20 am kleinsten. Um in diesem Fall ein unbeabsichtigtes Erlöschen der Quecksilberdampflampe zu verhüten, ist in der Einrichtung 22 eine zusätzliche Schaltungsanordnung vorhanden, die automatisch dafür sorgt, dass die Stärke des durch die Quecksilberdampflampe fliessenden Stromes niemals einen bestimmten Mindestwert unterschreitet. Im folgenden wird die zusätzliche Schaltungsanordnung zur Minimalstromischerung beschrieben.

Der Stromwandler 30 weist eine Sekundärwicklung L3 auf, die mit einem Parallelwiderstand R13 belastet und an die Eingangsklemmen 40, 41 einer Gleichrichteranordnung 42 angeschlossen ist. Die Gleichrichteranordnung 42 weist eine mit dem Masseleiter 35 verbundene positive Ausgangsklemme 43 und eine negative Ausgangsklemme 44 auf. Zwischen den Ausgangsklemmen 43, 44 sind eine Zenerdiode D2 zum Ableiten von Ueberspannungen im Falle eines Kurzschlusses im Speisestromkreis der Quecksilberdampflampe 20, ein Belastungswiderstand R14 und ein Kondensator C7 zum Glätten der gleichgerichteten Spannung parallel eingeschaltet. Die negative Ausgangsklemme 44 der Gleichrichteranordnung 42 steht über einen Spannungsteiler aus einem Widerstand R15, einem Potentiometer R16 und einem weiteren Widerstand R17 mit dem Leiter 37 in Verbindung, an welchem die konstante Gleichspannung von z.B. +14V liegt. Das Potentiometer R16 weist einen verstellbaren Abgriff 45 auf, an welchem eine von der Stromstärke im Speisestromkreis der Quecksilberdampflampe abhängige Regelspannung U_{R} abgegriffen ist. Diese Regelspannung U_{R} ist der Basis eines n-p-n-Transistors- T1 zugeführt, dessen Emitter mit dem Masseleiter 35 verbunden und dessen Kollektor über einen Widerstand R12 an den zum Zündwinkel-Steuereingang 5 der integrierten Schaitung IC1 führenden Leiter 38 angeschlossen ist. Die Kollektor-Emitter-Strecke des Transistors T1 dient als veränderbarer Widerstand, dessen Widerstandswert elektronisch durch die an der Basis liegende Regelspannung U, steuerbar ist. Die Widerstände R8 und R12 sowie die als Widerstand dienende Kollektor-Emitter-Strecke des Transistors T1 bilden zusammen einen Spannungsteiler, über welchem die zwischen den Anschlüssen 32, 33 liegende und mittels des Potentiometers R1 einstellbare Steuergleichspannung Uₛ liegt. Der Widerstandswert des Widerstandes R12 ist viel kleiner als jener des Widerstandes R8 und praktisch vernachlässigbar. Am Verbindungspunkt 39 zwischen dem Widerstand R8 und der Reihenschaltung des Widerstandes R12 und des Transistors T1 ist die mittels des Leiters 38 dem Zündwinkel-Steuereingang 5 der integrierten Schaltung IC1 zugeführte Spannung abgegriffen. Letztere ist einerseits von der Stellung des Abgriffes 25 des Potentiometers R1 und anderseits von dem jeweiligen Widerstandswert der Kollektor-Emitter-Strecke des Transistors T1 abhängig. Eine Diode D3 ist zwischen die Basis und den Emitter des Transistors T1 eingeschaltet und so gepolt, dass sie das Auftreten von Spannungen negativer Polarität an der Basis des Transistors verhütet. Zwischen dem Bezugsspannungsleiter 37 und dem Steuerspannungsleiter 38 ist ein Widerstand R 19 eingeschaltet. Ein weiterer Widerstand R20 und ein diesem parallel geschalteter Ladekondensator C8 liegen zwischen dem Masseleiter 35 und dem Steuerspannungsleiter 38.

Die Wirkungsweise der beschriebenen zusätzlichen Schaltungsanordnung ist wie folgt:
Solange die Regelspannung U, an der Basis des Transistors T.1 gleich Null oder nicht positiv ist in bezug auf den masseleiter 35 (negativ kann sie wegen der Diode D3 nicht werden), ist die Kollektor-Emitter-Strecke des Transistors T1 hochohmig, weshalb dann der Transistor T1 keinen Einfluss auf die Helligkeitssteuerung mittels der Steuergleichspannung Uₛ ausübt.

In der Sekundärwicklung L3 des Stromwandlers 30 wird eine Wechselspannung induziert, die der Stärke des im Speisestromkreis der Quecksilberdampflampe 20 fliessenden Stromes proportional ist. Die induzierte Wechselspannung wird in der Gleichrichteranordnung 42 gleichgerichtet und durch den Kondensator C7 geglättet. Somit liegt über dem Kondensator C7 eine der Lampenstromstärke im wesentlichen proportionale Gleichspannung, die gegenüber dem Masseleiter 35 negativ ist. Diese Gleichspannung wird mittels der Reihenschaltung aus dem Widerstand R15, dem Potentiometer R16 und dem Widerstand R17 in Beziehung gesetzt mit der konstanten positiven Gleichspannung am Leiter 37. Der Abgriff 45 des Potentiometers R16 lässt sich so einstellen, dass bei einer gegebenen, relativ niedrigen Stärke des im Speisestromkreis der Quecksilberdampflampe 20 fliessenden Stromes die Einflüsse der negativen Spannung an der Ausgangsklemme 44 der Gleichrichteranordnung 42 einerseits und der positiven Bezugsspannung am Leiter 37 anderseits auf das Potential am Abgriff 45 sich gerade aufheben. Bei allen höheren Stromstärken des durch die Lampe 20 flies§enden Stromes, insbesondere wenn diese mit voller Leistung betrieben wird, ist die gleichgerichtete Spannung an der Ausgangsklemme 44 der Gleichrichteranordnung 42 stärker negativ gegenüber dem Masseleiter 35. Hierdurch wird das vorstehend beschriebene Spannungsgleichgewicht am Abgriff 45 des Potentiometers R16 in der Weise gestört, dass das Potential am Abgriff 45 negativ würde gegenüber dem Masseleiter 35, wenn dies nicht durch die Diode D3 verhütet wäre. An das Basis des Transistors T1 liegt dann folglich keine positive Regelspannung U_{R}, und die Helligkeitsregulierung der Lampe 20 wird allein durch die Steuergleichspannung Uₛ bestimmt.

Wenn man durch Erhöhung der Steuergleichspannung Uₛ den Zündwinkel so weit vergrössert, dass die Stromstärke im Speisestromkreis der Lampe 20 unter den oben erwähnten Mindestwert zu sinken droht, nimmt das negative Potential an der Ausgangsklemme 44 der Gleichrichteranordnung 42 in bezug auf den Masseleiter so weit ab, dass am Abgriff 45 des Potentiometers R16 und an der Basis des Transistors T1 ein gegenüber dem Masseleiter 35 positives Potential entsteht. Hierdurch wird die Kollektor-Emitter-Strecke des Transistors T1 in einen leitenden Zustand gesteuert. Dies hat zur Folge, dass der Spannungsteiler R8, R12, T1 wirksam wird und die Gleichspannung am Punkt 39 gegenüber dem Masseleiter 35 niedriger wird als die am Potentiometer R1 eingestellte Steuergleichspannung U_{S}. Da die am Punkt 39 herrschende Spannung mit jener am Zündwinket-Steuereingang 5 der integrierten Schaltung IC1 identisch ist, nimmt auch der Zündwinkel entsprechend ab, wodurch die Energiezufuhr zur Lampe 20 erhöht und dadurch einem weiteren Absinken der Stromstärke im Speisestromkreis der Lampe entgegengewirkt wird.

Man erkennt, dass beim Absinken der Stärke des durch die Lampe 20 fliessenden Stromes unter den Wert, bei welchem am Abgriff 45 des Potentiometers R16 ein Spannungsgleichgewicht herrscht, automatisch eine Gegenregelung erfolgt und somit selbsttätig eine bestimmte Mindeststromstärke aufrechterhalten wird, und zwar auch dann, wenn aufgrund der am Potentiometer R1 eingestellten Steuergleichspannung Uₛ sich eine noch niedrigere Stromstärke ergeben würde, bei welcher die Gefahre eines unbeabsichtigten gänzlichen Erlöschens der Lampe bestünde. Die automatische Regelung in Abhängigkeit von der Stromstärke im Speisestromkreis der Lampe 20 hat somit Vorrang gegenüber der Regulierung von aussen mittels des Potentiometers R1. In der Praxis wird der Abgriff 45 des Potentiometers R16 in Anpassung an die individuellen Eigenschaften der zu steuernden Lampe 20 so eingestellt, dass bei einem Erhöhen der Steuergleichspannung Uₛ auf ihren Maximalwert die stromabhängige Regelspannung U_{R} einen Wert annimmt, der ausreicht, um das Erlöschen der Lampe 20 mit Sicherheit zu verhüten. Damit aber dann die Helligkeit der Quecksilberdampflampe 20 auf einen noch tolerierbaren Wert reduziert ist, muss die Mindeststromstärke im Speisestromkreis der Lampe möglichst tief gewählt werden. Somit sind dem Regelbereich der automatischen stromabhängigen Zündwinkel-Regelung bestimmte Grenzen zu setzen. Dies ist durch die Widerstände R12, R19 und R20 erreicht.

Die beschriebene automatische Regelung zur Sicherstellung einer gegebenen Mindeststromstärke im Speisestromkreis der Quecksilberdampflampe 20 kommt auch dann zur Wirkung, wenn die Stromstärke aus anderen Gründen als durch Verstellen des Potentiometers R1 unter den zulässigen Mindestwert sinken würde, z.B. bei Schwankungen der Wechselstromnetzspannung oder bei kurzzeitigen Spannungseinbrüchen.

Es ist noch zu erwähnen, dass die Helligkeitsänderungen der Quecksilberdampflampe 20 zeitlich hinter der Stromänderung nachhinkt wegen der thermischen Trägheit der Lampe.

Der Kondensator C8 gewährleistet, dass ein Kaltstart der Quecksilberdampflampe 20 auch dann ohne weiteres möglich ist, wenn der Abgriff 25 des Potentiometers R1 auf minimale Lampenhelligkeit eingestellt ist, d.h. sich unmittelbar beim Endanschluss 23 des Potentiometers befindet. Nach dem Anschliessen der Netzanschlussklemmen 26, 27 an das Wechseistromnetz wird nämlich der Kondensator C8 nur allmählich, z.B. innert 20 Sekunden, über den Widerstand R19 aufgeladen. Da die Spannung über dem Kondensator C8 anfänglich gleich Null ist, und nachher nur langsam ansteigt, ist auch der Zündwinkel anfänglich Null, unabhängig von der Einstellung des Abgriffes 25 des Potentiometers R1. Die Quecksilberdampflampe 20 wird somit während einigen Sekunden nach dem Einschalten mit der .vollen Stromstärke gespeist, so dass die Lampe rasch ihre Betriebstemperatur erreicht, wonach die Stromstärke sich allmählich auf den durch die Steuergleichspannung Uₛ bzw. die Regelspannung U_{µ} bestimmten Wert einpegelt.

Wenn mehrere Quecksilberdampflampen in ihrer Helligkeit gesteuert werden sollen, wird einer jeden dieser Lampen eine eigene Einrichtung 22 zugeordnet, Die Steuergleichspannung' Uₛ hingegen kann für alle diese Einrichtungen 22 mittels eines einzigen Potentiometers R1 erzeugt werden, dessen Endanschluss 24 und Abgriff 25 mit den Steuerleitungsanschlussklemmen 32 und 33 sämtlicher Einrichtungen 22 verbunden sind. Anstelle eines für alle Einrichtungen 22 gemeinsamen Potentiometers R1 kann natürlich auch eine andere Quelle für die Erzeugung und Lieferung der Steuergleichspannung Uₛ vorgesehen sein.

Das zweite Ausführungsbeispiel des Erfindungsgegenstandes dient zur Helligkeitsregulierung einer Natriumdampf-Hochdrucklampe, die in Fig. 2 wiederum mit 20 bezeichnet ist und eine Strombegrenzungsdrossel 21 zugeordnet hat. Weiter sind in Fig. 2 wieder eine elektronische Einrichtung 22 und ein Potentiometer R1 mit einem verstellbaren Abgriff 25 zum willkürlichen Verändern der Helligkeit der Lampe 20 ersichtlich. Der Unterschied gegenüber dem mit Bezug auf Fig. 1 beschriebenen Ausführungsbeispiel liegt nur in der elektronischen Einrichtung 22. Diese enthält zwar genau die gleichen und gleich bezeichneten Schaltungsanordnungen wie im Falle des Beispiels nach Fig. 1, aber darüber hinaus noch die nachstehend erläuterten weiteren Schaltungsmittel und elektronischen Bauteile.

Parallel zu dem im Speisestromkreis der liegt ein weiterer Spannungsteiler, der aus zwei Widerständen R21 und R22 gebildet ist. Der Verbindungspunkt 47 zwischen den Widerständen R21 und R22 ist mit der Basis eines zweiten Transistors T2 verbunden, dessen Kollektor-Emitter-Strecke jener des Transistors T1 parallel geschaltet ist. Zwischen Basis und Emitter des zweiten Transistors T2 liegt eine Diode D4, die so gepolt ist, dass sie das Auftreten von Spannungen negativer Polarität an der Basis des Transistors T2 verhütet.

Parallel zu dem im Speisestromkreis der Natriumdampf-Hochdrucklampe 20 liegenden Triac TR1 ist der Eingang 50, 51 einer zweiten Gleichrichteranordnung 52 geschaltet. Die positive Ausgangsklemme 53 der Gleichrichteranordnung 52 ist mit dem Masseleiter 35 und die negative Ausgangsklemme 54 mit dem einen Ende eines Spannungsteilers aus zwei Widerständen R25 und R26 verbunden. Das andere Ende des Spannungsteilers R25, R26 ist an den Leiter 37 angeschlossen, an welchem die konstante Gleichspannung von z.B. +14V liegt. Der Verbindungspunkt 55 zwischen den beiden Widerständen R25 und R26 steht über einen Widerstand R27 und eine Diode D5 mit der Basis des Transistors T1 in Verbindung. Ferner sind ein Glättungskondensator C9 und eine Zenerdiode D6 zum Ableiten von Ueberspannungen je zwischen den Verbindungspunkt 55 und den Masseleiter 35 eingeschaltet. Falls die Gleichrichteranordnung 52 in einfacher Weise lediglich aus einer Diode für Einweggleichrichtung besteht, entfallen im dargestellten Schema die Eingangsklemme 50 und die positive Ausgangsklemme 53 wie auch deren Verbindungen zum Masseleiter 35, da dann der Massleiter 35 selbst die betreffende Verbindung bildet.

Die Wirkungsweise der Einrichtung gemäss Fig. 2 ist grundsätzlich gleich wie mit Bezug auf Fig. 1 beschrieben wurde, soweit es sich um übereinstimmende Teile der Schaltungsanordnung handelt. Deshalb wird der Einfachheit wegen im folgenden nur noch die Wirkungsweise der gegenüber Fig. 1 zusätzlich vorhandenen Schaltungsanordnungen und elektrischen Bauteile erläutert.

Die an der Basis des Transistors T1 liegende Regelspannung U_{R1} setzt sich aus zwei Komponenten zusammen, nämlich einer ersten Komponente, die mittels des Stromwandlers 30, der Gleichrichteranordnung 42 und des Spannungsteilers R15, R16, R17 auf die bereits beschriebene Weise gewonnen wird und von der Stärke des durch die Natriumdampf-Hochdrucklampe fliessenden Stromes abhängig ist, sowie einer zweiten Komponente, die mittels der zweiten Gleichrichteranordnung 52 und des Spannungsteilers R25, R26 gewonnen wird und von der über dem Triac TR1 liegenden Spannung abhängig ist. Die an der Basis des zweiten Transistors T2 liegende Regelspannung U_{R2} wird ausschliesslich mittels des Stromwandlers 30, der Gleichrichteranordnung 42 und des Spannungsteilers R21, R22 gewonnen und ist deshalb allein von der Stärke des durch die Lampe 20 fliessenden Stromes abhängig.

Erzeugung und Wirkung der erstgenannten Komponente der Regelspannung U_{R1} sind gleich wie oben mit Bezug auf die Regelspannung U, beschrieben wurde. Es ist hier lediglich noch zu erwähnen, dass der Abgriff 45 des Potentiometers R16 so einzustellen ist, dass bei einem raschen Erhöhen der Steuergleichspannung Uₛ auf ihren Maximalwert die stromabhängige Komponente der Regelspannung U_{R1} einen Wert annimmt, der ausreicht, um das Erlöschen der Natriumdampf-Hochdrucklampe 20 mit Sicherheit auch dann zu verhüten, wenn die Lampe 20 ihre normale Betriebstemperatur entsprechend der Volleistung hat.

Ueber die Erzeugung und die Wirkung der zweitgenannten Komponente der Regelspannung U_{R1} ist folgendes zu sagen:
Am Eingang 50, 51 der zweiten Gleichrichteranordnung 52 herrscht die über dem Triac TR1 liegende Wechselspannung. Letztere ist praktisch gleich Null, wenn die Lampe 20 mit voller Leistung gespeist wird, d.h. wenn der Zündwinkel gleich Null ist. Wird der Zündwinkel durch Erhöhung der mittels des Potentiometers R, einstellbaren Steuergleichspannung U_{S} vergrössert zwecks Verminderung der Helligkeit der Lampe 20, so nimmt die Wechselspannung über dem Triac TR1 zu, wobei gleichzeitig die Ausgangsklemme 54 der Gleichrichteranordnung 52 in bezug auf den Masseleiter 35 negativ wird. Am einen Ende. des Spannungsteilers R25, R26 liegt dann das negative Potential der Ausgangsklemme 54 und am anderen Ende das positive Potential des Bezugsspannungsleiters 37. Die Spannung am Abgriff 55 des Spannungsteilers R25, R26 liegt irgendwo zwischen den genannten Potentialen und wird durch den Kondensator C9 geglättet. Solange die Spannung am Abgriff 55 gegenüber dem Masseleiter positiv ist. hat dies keinen Einfluss auf die Regelspannung U_{R1'} weil die Diode D5 positive Spannungen des Abgriffes 55 von der Basis des Transistors T1 fernhält. Die beiden Widerstände R25 und R26 sind nun derart bemessen, dass am Abgriff 55 ein Spannungsgleichgewicht, d.h. die Spannung Null gegenüber dem Masseleiler 35 herrscht, wenn der Strom im Speisestromkreis der Natriumdampf-Hochdrucklampe 20 auf die vorstehend erläuterte Mindeststromstärke reduziert ist, die nötig ist, um die Lampe 20 mit Sicherheit vor dem gänzlichen Erlöschen zu bewahren, wenn die Lampe noch ihre normale Betriebstemperatur entsprechend der Volleistung hat. Dies ist immer dann der Fall, wenn nach einem Betrieb der Lampe mit Volleistung, d.h. beim Zündwinkel Null, der Zündwinkel durch Erhöhung der Steuergleichspannung Uₛ verhältnismässig rasch vergrössert wird, um die Helligkeit der Lampe auf den Minimalwert herabzuregulieren.

Nach dem Herabsetzen des durch die Lampe 20 fliessenden Stromes auf die vorstehend beschriebene Mindeststromstärke bei normaler Betriebstemperatur der Lampe nimmt die letztere allmählich eine tiefere Temperatur an, wobei parallel zur Temperaturverminderung die über der Lampe 20 liegende Spannung sinkt, entsprechend der speziellen Brenncharakteristik einer Natriumdampf-Hochdrucklampe. Die Summe der Spannungen über der Lampe 20, den Drosselspulen L1 und 21, der Primärwicklung L2 des Stromwandlers 30 und dem Triac TR1 ist stets gleich der an den Klemmen 26, 27 liegenden Netzspannung. Da mit Hilfe der von der Stromstärke im Speisestromkreis der Lampe abhängigen Komponente der Regelspannung U_{RI}, wie vorstehend erläutert, die Mindeststromstärke praktisch konstant gehalten wird, bleibt die Spannung über den Drosselspulen L1 und 21 und über der Primärwicklung L2 des Stromwandlers 30 praktisch konstant. Demzufolge muss beim absinken der über der Lampe 20 liegenden Spannung beim Abkühlen der Lampe die Spannung über dem Triac TR1 in gleichem Mass ansteigen. Dabei wird das Potential der Ausgangsklemme 54 der Gleichrichteranordnung 52 zunehmend negativer in bezug auf den Masseleiter 35, und das Spannungsgleichgewicht am Abgriff 55 des Spannungsteilers R25, R26 wird in dem Sinne gestört, dass der Abgriff 55 gegenüber dem Masseleiter 35 negativ wird, und zwar umso stärker, je weiter die Natriumdampf-Hochdrucklampe 20 sich abkühlt. Sobald der Abgriff 55 auf die beschriebene Weise negativ wird, fliesst vom Abgriff 45 des Potentiometers R16 ein Strom über die Diode D5 und den Widerstand R27 zum Abgriff 55 ab, wodurch die gegenüber dem Masseleiter 35 positive Regel--spannung U_{R1} an der Basis des Transistors T1 vermindert wird. Dies hat eine entsprechende Erhöhung des Widerstandswertes der Kollektor-Emitter-Strecke des Transistors T1 zur Folge, wodurch die am Zündwinkel-Steuereingang 5 der integrierten Schaltung IC1 liegende Spannung erhöht und der Zündwinkel vergrössert wird. Das Ergebnis ist eine weitere Reduktion der Energiezufuhr zur Lampe 20, so dass deren Helligkeit weiter abnimmt.

Es ist ersichtlich, dass beim Ansteigen der über dem Triac TR1 liegenden Wechselspannung infolge Abkühlung der mit verminderter Stromstärke gespeisten Natriumdampf-Hochdrucklampe 20 automatisch eine Regelung einsetzt, durch welche die selbsttätig sichergestellte Mindeststromstärke durch die Lampe reduziert wird. Auf diese Weise ist ermöglicht, die Helligkeit der Natriumdampf-Hochdrucklampe 20 bis auf eine vemachlässigbar kleine Resthelligkeit von weniger als 1 % der Helligkeit bei Volleistung zu reduzieren, ohne dass die Gefahr eines unerwünschten gänzlichen Erlöschens der Lampe besteht. Die Abnahme der Helligkeit der Lampe erfolgt dabei allmählich entsprechend der fortschreitenden Abkühlung der Lampe bis auf eine Minimaltemperatur, die sich schliesslich bei der verminderten Energiezufuhr einstellt. Da die Regelspannung U_{R1} sowohl vom Lampenstrom als indirekt auch von der Spannung über der Lampe abhängt, berücksichtigt die beschriebene Mindeststromstärke-Regelung die tatsächliche Leistungsaufnahme der mit reduzierter Helligkeit betriebenen Natriumdampf-Hochdrucklampe 20.

Mit Hilfe des zweiten Transistors T2 und der mittels des Spannungsteilers R21, R22 gewonnenen Regelspannung U_{R2} wird sichergestellt. dass die Stärke des durch die Lampe fliessenden Stromes auch dann noch einen bestimmten Mindestwert aufweist, wenn die Lampe auf die oben beschriebene Weise auf ihre Minimalhelligkeit gesteuert worden ist. Die beiden Widerstände R21 und R22 sind derart bemessen, dass am Abgriff 47 dann ein Spannungsgleichgewicht herrscht, d.h. das Potential in bezug auf den Masseleiter 35 gleich Null ist, wenn die Stromstärke im Speisestromkreis der Lampe 20 gerade noch ausreicht, um die Lampe nach dem Herabsetzen ihrer Helligkeit auf den Minimalwert mit Sicherheit vor einem gänzlichen Erlöschen zu bewahren. Die Wirkungsweise des Transistors T2 ist im übrigen analog der oben ausführlich dargelegten Wirkungsweise des Transistors T1 in Abhängigkeit von der Stärke des durch die Lampe 20 fliessenden Stromes.

Auch im zweiten Ausführungsbeispiel nach Fig. 2 bewirken die Widerstände R12, R19 und R20 eine zusätzliche Begrenzung des Zündwinkel-Verstellbereiches.

Die beschriebene automatische Regelung zur Sicherstellung einer gegebenen Mindeststromstärke im Speisstromkreis der Natriumdampf-Hochdrucklampe 20 kommt auch dann zur Wirkung, wenn die Stromstärke aus anderen Gründen als durch Verstellen des Potentiometers R1 unter den zulässigen Mindestwert sinken würde, z.B. bei Schwankungen der Wechselstromnetzspannung oder bei kurzzeitigen Spannungseinbrüchen.

Wie beim ersten Ausführungsbeispiel gewährleistet der Kondensator C8, dass ein Kaltstart der Natriumdampf-Hochdrucklampe 20 auch dann ohne weiteres möglich ist, wenn der Abgriff 25 des Potentiometers R1 auf minimale Lampenhelligkeit eingestellt ist, d.h. sich unmittelbar beim Endanschluss 23 des Potentiometers befindet.

Wenn mehrere Natriumdampf-Hochdrucklampen in ihrer Helligkeit gesteuert werden sollen, wird einer jeden dieser Lampen eine eigene Einrichtung 22 zugeordnet. Die Steuergleichspannung Uₛ hingegen kann für alle diese Einrichtungen 22 mittels eines einzigen Potentiometers R1 erzeugt werden, dessen Endanschluss 24 und Abgriff 25 mit den Steuerleitungsanschlussklemmen 32 and 33 sämtlicher Einrichtungen 22 verbunden sind. Anstelle eines für alle Einrichtungen 22 gemeinsamen Potentiometers R1 kann natürlich auch eine andere Quelle für die Erzeugung und Lieferung der Steuergleichspannung Uₛ vorgesehen sein.

Die beschriebenen Ausführungsformen der erfindungsgemässen Einrichtung sind z.B. für die Helligkeitsregulierung von Quecksilberdampflampen bzw. Natriumdampf-Hochdrucklampen in Innenraum-, Fahrbahn- und Tunnel-Beleuchtungsanlagen geeignet. Ausser für die Helligkeitsregulierung von Quecksilberdampflampen bzw. Natriumdampf-Hochdrucklampen kann die eine oder die andere beschriebene Ausführungsform der Einrichtung auch für die Regulierung der Helligkeit anderer elektrischer Gasentladungslampen verwendet werden, je nach deren Brenncharakteristiken.

## Patentansprüche

1. Elektronische Einrichtung zur Helligkeitsregulierung einer aus einem Wechselstromnetz gespeisten elektrischen Gasentladungslampe (20) ohne Glühkathode, mit einer Schaltungsanordung (TR1, IC1, D1, R3-R11, C4-C6) zum Steuern der der Lampe zugeführten elektrischen Energie, welche Schaltungsanordnung einen im Speisestromkreis der Lampe (20) angeordneten Triac (TR1) und eine Einrichtung (IC1 ) zum Erzeugen einer Zündspannung für den Triac (TR1) und zum Verändern des Zündwinkels der Zündspannung innerhalb jeder Wechselspannungshalbwelle in Abhängigkeit von einer einstellbaren Steuergleichspannung (Uₛ) aufweist, und mit einer zusätzlichen Schaltungsanordnung (30, 42, R12―R17, C7, D3, T1; R21, R22, D4, T2) zum Erzeugen einer von der Stromstärke des durch die Gasentladungslampe (20) fliessenden Stromes abhängigen Regelspannung (U_{R}; U_{R1}; U_{R2}) zum automatischen Steuern des Zündwinkels der Zündspannung und zum Sicherstellen einer vorgegebenen Mindeststromstärke des durch die Lampe (20) fliessenden Stromes bei reduzierter Energiezufuhr zur Lampe, wobei die zusätzliche Schaltungsanordnung eine Gleichrichteranordnung (42) und einen Stromwandler (30) aufweist, dessen Primärwicklung (L2) im Speisestromkreis der Gasentladungslampe (20) liegt und dessen Sekundärwicklung (L3) mit dem Eingang (40, 41) der Gleichrichteranordnung (42) verbunden ist, von deren Ausgang (43, 44) die genannte Regelspannung (U_{R}; U_{R1}; U_{R2}) abgeleitet ist, dadurch gekennzeichnet, dass die zusätzliche Schaltungsanordnung (30, 42, R12-R17, C7, D3, T1; R21, R22, D4, T2) eine Bezugsspannungsquelle (IC1, 35, 37) und einen Spannungsteiler (R15, R16, R17; R21, R22) aufweist, dessen beide Enden an entgegengesetzt gepolte Anschlüsse (44, 37) des Ausganges der Gleichrichteranordnung (42) einerseits und der Bezugsspannungsquelle (IC1, 35, 37) anderseits angeschlossen sind, während die jeweils andern Anschlüsse (43, 35) des Ausgangs der Gleichrichteranordnung (42) und der Bezugsspannungsquelle miteinander in Verbindung stehen, dass die Regelspannung (U_{R}; U_{RI}; U_{R2}) an einem Abgriff (45; 47) des genannten Spannungsteilers (R15, R16, R17; R21, R22) abgenommen ist und dass durch mindestens ein elektrisches Ventil (D3; D4; D5) die eine Polarität der Regelspannung (U_{R}; U_{R1}; U_{R2}) für die Zündwinkelsteuerung ausgeschaltet ist.

2. Einrichtung nach Anspruch 1, dadurch gekennzeichnet, dass die zusätzliche Schaltungsanordnung ferner eine zweite Gleichrichteranordnung (52) aufweist, deren Eingang (50, 51) parallel zu dem im Speisestromkreis der Lampe (20) angeordneten Triac (TR1) liegt, und dass vom Ausgang (43, 44) der erstgennanten Gleichrichteranordnung (42) eine von der Stromstärke des durch die Lampe (20) fliessenden Stromes abhängige Komponente der Regelspannung (U_{R1}) und vom Ausgang (53, 54) der zweiten Gleichrichteranordnung (52) eine von der Spannung über dem Triac (TR1) abhängige Komponente der Regelspannung (U_{R},) abgeleitet ist zum automatischen Regeln der Mindeststromstärke des durch die Lampe (20) fliessenden Stromes in Anpassung an die Charakteristik der Lampe (20).

3. Einrichtung nach Anspruch 2, dadurch gekennzeichnet, dass die zusätzliche Schaltungsanordnung weiter einen zweiten Spannungsteiler (R25, R26) aufweist, dass gleich gepolte Ausgangsanschlüsse (43, 53) der erstgenannten und der zweiten Gleichrichteranordnung (42, 52) miteinander und mit dem entgegengesetzt gepolten Ausgangsanschluss (35) der Bezugsspannungsquelle (IC1, 35, 37) verbunden sind, dass der anders gepolte Ausgangsanschluss (44, 54) der ersten und der zweiten Gleichrichteranordnung (42, 52) je mit einem Ende des erstgenannten Spannungsteilers (R15, R16, R17) bzw. des zweiten Spannungsteilers (R25, R26) verbunden ist und die andern Enden der beiden Spannungsteiler miteinander und mit dem zweiten Ausgangsanschluss (37) der Bezugsspannungsquelle verbunden sind, und dass die beiden Komponenten der Regelspannung (U_{R1}) je an einem Abgriff (45, 55) der erstgenannten bzw. des zweiten Spannungsteilers (R15, R16, R17; R25, R26) abgegriffen sind.

4. Einrichtung nach einem oder mehreren der Ansprüche 1 bis 3, dadurch gekennzeichnet, dass die Steuergleichspannung (Uₛ) einem weiteren Spannungsteiler (R8, T1 ) zugeführt ist, der aus einem Festwiderstand (R8) und einem veränderbaren, durch die Regelspannung (U_{R}; U_{R},) elektronisch gesteuerten Widerstand (T1) zusammengesetzt ist, und dass ein Verbindungspunkt (39) zwischen dem Festwiderstand (R8) und dem veränderbaren Widerstand (T1) mit dem Zündwinkel-Steuereingang (5) der Einrichtung (IC1) zum Erzeugen der Zündspannung in Verbindung steht.

5. Einrichtung nach Anspruch 4, dadurch gekennzeichnet, dass der veränderbare Widerstand durch die Kollektor-Emitter-Strecke eines Transistors (T1) gebildet ist, an dessen Basis die Regelspannung (U_{R}) liegt bzw. die beiden Komponenten der Regelspannung (U_{R1}) liegen, und dass mindestens eine Diode (D3, D5), welche das elektrische Ventil bildet, an die Basis dieses Transistors (T1) angeschlossen ist.

6. Einrichtung nach Anspruch 4 oder 5, dadurch gekennzeichnet, das parallel zum veränderbaren Widerstand (T1) ein zweiter veränderbarer Widerstand (T2) liegt, der durch eine allein von der Stärke des durch die Lampe (20) fliessenden Stromes abhängige zweite Regelspannung (U_{R2}) elektronisch gesteuert ist.

7. Einrichtung nach Anspruch 6, dadurch gekennzeichnet, dass der zweite veränderbare Widerstand durch die Kollektor-Emitter-Strecke eines Transistors (T2) gebildet ist, an dessen Basis die zweite Regelspannung (U_{R2}) liegt, und dass eine Diode (D4), welche das elektrische Ventil bildet, an die Basis dieses Transistors (T2) angeschlossen ist.

8. Einrichtung nach Anspruch 7, dadurch gekennzeichnet, dass parallel zum ersten Spannungsteiler (R15, R16, R17) ein weiterer Spannungsteiler (R21, R22) liegt, an dessen Abgriff (47) die zweite Regelspannung (U_{R2}) abgegriffen ist.

9. Einrichtung nach einem oder mehreren der Ansprüche 1 bis 8, dadurch gekennzeichnet, dass die Einrichtung (IC1) zum Erzeugen der Zündspannung in an sich bekannter Weise eine Zündspannung abgibt, deren Zündwinkel bei fehlender Steuerspannung gleich Null ist und mit zunehmender Steuerspannung ansteigt, und dass an den Zündwinkel-Steuereingang (5) der Einrichtung (IC1) zum Erzeugen der Zündspannung ein Ladekondensator (C8) und ein zugehöriger Ladewiderstand (R19) angeschlossen sind, damit jeweils beim Einschalten der Gasentladungslampe (20) der Zündwinkel zunächst Null ist und erst mit einer zeitlichen Verzögerung den durch die Steuergleichspannung (U_{S}) und die Regelspannung (U_{R}; U_{R1}, U_{R2}) festgelegten Wert annimmt.

## Revendications

1. Dispositif électronique pour le réglage de lumunosité d'une lampe électrique à décharge en atmosphère gazeuse alimentée à partir d'un secteur à courant alternatif et ne comprenant pas de cathode chauffée, comprenant un agencement de circuits (TR1, IC1, D1, R3-R11, C4--C6) pour commander l'énergie électrique appliquée à ladite lampe, cet agencement de circuit comprenant un triac (TR1) disposé dans le circuit d'alimentation de la lampe (20) et un dispositif (IC1 ) pour produire une tension d'allumage pour ledit triac et pour modifier l'angle d'allumage de la tension d'allumage à l'intérieur de chaque demi-onde de tension al- temative en fonction d'une tension continue de commande (Uₛ) réglable, et comprenant également un agencement de circuit supplémentaire (30, 42, R12―R17,C7, D3, T1; R21, D4, T2) pour produire une tension de réglage (U_{R}; U_{R1}; U_{R2}) dépendant de l'intensité du courant traversant la lampe à décharge sous atmosphère gazeuse (20) afin de commander automatiquement l'angle d'allumage de la tension d'allumage et d'assurer une intensité minimale prédéterminée au courant traversant ladite lampe (20) en cas d'alimentation réduite en énergie de cette dernière, cet agencement de circuit supplémentaire comprenant un agencement redresseur (42) et un transformateur de courant (30) dont l'enroulement primaire (L2) se trouve dans le circuit d'alimentation en courant de la lampe à décharge sous atmosphère gazeuse (20) et dont l'enroulement secondaire (L3) est connecté à l'entrée (40, 41) de l'agencement formant redresseur (42), de la sortie (43, 44) duquel est dérivée la tension de réglage précitée (U_{R}; U_{Rl}; U_{R2})_{'} caractérisé en ce que l'agencement de circuit supplémentaire (30, 42, R12―R17,C7,D3,T1;R21,R22,D4,T2) comprend une source de tension de référence (IC1, 35, 37) et un diviseur de tension (R15, R16, R17; R21, R22) dont les deux extrémités sont connectées à des connexions (44, 37) à polarité inverse d'une part, de la sortie de l'agencement redresseur (42) et d'autre part, de la source de tension (IC1, 35, 37) tandis que les autres connexions respectives (43, 45) de la sortie de l'agencement redresseur (42) et de la source de tension de référence (IC1, 35, 37) sont reliées les une aux autres, en ce que la tension de réglage (U_{R}; U_{R1}; U_{R2}) est prélevée à une prise (45; 47) du diviseur de tension précitée (R15, R16, R17; R21, R22) et qu'à l'aide d'au moins une valve électrique (D3, D4, D5) une polarité de la tension de réglage (U_{R}; U_{R1}; U_{R2}) pour la commande de l'angle d'allumage est supprimée.

2. Dispositif selon la revendication 1, caractérisé en ce que l'agencement supplémentaire de circuit comprend de plus un second agencement redresseur (52) dont l'entrée (50, 51) est disposée parallèlement au triac (TR1) disposé dans le circuit d'alimentation en courant de la lampe (20), et en ce qu'à partir de la sortie (43, 44) dudit premier agencement redresseur (42) est dérivée une composante de la tension de réglage (U_{R1}) qui dépend de l'intensité du courant traversant la lampe (20) tandis que de la sortie (53, 54) du second agencement redresseur (52) est dérivée une composante de la tension de réglage (U_{R1}) qui dépend de la chutte de tension dans le triac (TR1), afin de régler automatiquement l'intensité minimale du courant traversant la lampe (20) en l'adaptant à la caractéristique de cette dernière.

3. Dispositif selon la revendication 2, caractérisé en ce que l'agencement supplémentaire de circuit comprend de plus un second diviseur de tension (R25, R26), en ce que les connexions de sortie de même polarité (43, 53) du premier et du second agencements redresseurs (42, 53) précités sont reliées l'une à l'autre et connectées à la connexion de sortie (35) de polarité opposée de la source de tension de référence (IC1, 35, 37), en ce que l'autre connexion de sortie de polarité différente (44, 54) du premier et du second agencements redresseurs (42, 52) est reliée respectivement à une extrémité du premier diviseur de tension cité (R 15, R16, R17) et du second diviseur de tension (R25, R26), les autres extrémités des deux diviseurs de tension étant connectées l'une à l'autre ainsi qu'à la seconde connexion de sortie (37) de la source de tension de référence, et enfin en ce que les deux composantes de la tension de réglage (U_{R1}) sont prélevées respectivement à une prise (45, 55) du premier et du second diviseur de tension (R15, R16, R17; R25, R26).

4. Dispositif selon l'une des revendications 1 à 3, caractérisé en ce que la tension continue de commande (Uₛ) est appliquée à un autre diviseur de tension (R8, T1 ) qui se compose d'une résistance fixe (R8) et d'une résistance variable commandées électroniquement par la tension de réglage (U_{R}; U_{R1}) et en ce qu'un de jonction (39) entre la résistance fixe (R8) et la résistance variable (T1 ) est relié à l'entrée de commande (5) de l'angle d'allumage du dispositif (IC1) produisant la tension d'allumage.

5. Dispositif selon la revendication 4, caractérisé en ce que la résistance variable est formée par la section collecteur-émitteur d'un transistor (T1 ) à la base duquel est appliquée la tension de réglage (U_{R}), ou sont appliquées les deux composantes de la tension de réglage (U_{R1}), et en ce qu'au moins une diode (D3, D5) qui forme ladite valve électrique, est connectée à la base de ce transistor (T1).

6. Dispositif selon la revendication 4 ou 5, caractérisé en ce que parallélement à la résistance variable (T1), on a prévu une seconde résistance variable (T2) qui est commandée électroniquement par une seconde tension de réglage (U_{R2}) qui dépend uniquement de l'intensité du courant traversant la lampe (20).

7. Dispositif selon la revendication 6, caractérisé en ce que la seconde résistance variable est formée par la section collecteur-émitteur d'un transistor (T2) à la base duquel est appliquée ladite seconde tension de réglage (U_{R2}). et en ce qu'une diode (D4), qui forme ladite valve électrique, est connectée à la base de ce transistor (T2).

8. Dispositif selon la revendication 7, caractérisé en ce que parallélement au premier diviseur de tension (R15, R16, R17), on a prévu un second diviseur de tension (R21, R22) à la prise (47) duquel est prélevée la seconde tension de réglage (U_{R2}).

9. Dispositif selon l'une des revendications 1 à 8, caractérisé en ce que le dispositif (IC1) servant à produire la tension d'allumage délivre, de manière connue en soi, une tension d'allumage dont l'angle d'allumage, en. cas d'absence de tension de commande, est égal à zéro et augmente au fur et à mesure que la tension de commande augmente, et en ce qu'à l'entrée de commande (5) de l'angle d'allumage du dispositif précité (IC1 ) servant à produire la tension d'allumage, sont connectés un condensateur de charge (C8) et une résistance de charge associée (R19) pour que chaque fois lors de la mise en marche de la lampe à décharge sous atmosphère gazeuse (20) l'angle d'allumage soit tout d'abord nul et pour qu'il n'adopte qu'après une certaine temporisation, la valeur déterminée par la tension continue de commande (U_{S}) et la tension de réglage (U_{R}; U_{R1}; U_{R2}).

## Claims

1. An electronic device for controlling the brightness of an electrical gas-discharge lamp (20), having no incandescent cathode, from an altemating-current network, by means of a circuit arrangement (TR1, IC1, D1, R3―R11, C4-C6) for controlling the electrical energy fed to the lamp, said circuit arrangement comprising a triac (TR1) arranged in the lamp supply circuit, and means (IC1) for delivering ignition pulses to the triac (TR1), the ignition angle of the said pulses being adjustable, within each alternating-voltage half-wave, as a function of a d.c. control voltage (U_{S}), an additional circuit arrangement (30, 42, R12-R17, C7, D3, T1; . R21, R22, D4, T2) being provided for the production of a regulating voltage (U_{R}; U_{R1}; U_{R2}) dependent upon the intensity of the current flowing through the gas-discharge lamp (20), for the purpose of an automatic control of the ignition angle for ensuring a given mimimum current intensity flowing through the said lamp (20), as the energy fed to the lamp is reduced, the said additional circuit arrangement comprising a rectifier arrangement (42) and a current transformer (30), of which the primary winding (L2) lies in the supply circuit to the gas-discharge lamp (20), while the secondary winding (L3) thereof is connected to the input (40, 41) of the said rectifier arrangement (42), the said regulating voltage (U_{R}; U_{R1}; U_{R2}) being derived from the output (43, 44) of the said rectifier arrangement (42), characterized in that the additional circuit arrangement (30, 42, R12-R17, C7, D3, T1; R21, R22, D4, T2) comprises a reference-voltage source (IC1, 35, 37) and a voltage divider (R15, R16, R17; R21, R22), the ends of which are connected to terminals (44, 37), of opposite polarity, of the output of the rectifier arrangement (42), on the one hand, and of the reference-voltage source (IC1, 35, 37) on the other hand, whereas the other output terminals (43, 35) of the said rectifier arrangement (42) and the reference-voltage source, respectively, are connected together; in that the regulating voltage (U_{R}; U_{R1}; U_{R2}) is taken from a tap (45; 47) of the said voltage divider (R15, R16, R17; R21, R22); and in that, by means of at least one electric valve (D3; D4; D5), one polarity of the regulating voltage (U_{R}, U_{R1'} U_{R2}) for the ignition-angle-control is suppressed.

2. A device according to claim 1, characterized in that the additional circuit arrangement comprises a second rectifier arrangement (52), the input (50, 51) of which is in parallel with the triac (TR1) arranged in the lamp supply circuit; and in that a component of the regulating voltage (U_{R1}), dependent upon the intensity of the current flowing through the lamp (20), is derived from the output (43, 44) of the said first rectifier arrangement (42), while another component of the regulating voltage (U_{R1}), dependent upon the voltage appearing across the triac (TR1), is derived from the output (53, 54) of the said second rectifier arrangement (52), for the purpose of an automatic con- trot of the said minimum current-intensity flowing through the lamp (20), in adaption to the characteristics thereof.

3. A device according to claim 2, characterized in that the additional circuit arrangement also comprises a second voltage divider (R25, R26); in that output terminals (43, 53), of similar polarity, of the first and second rectifier arrangements (42, 52) are connected to each other and to the output terminal (35), of opposite polarity, of the said reference-voltage source (IC1, 35, 37); in that the other output terminals (44, 54) of the first and second rectifier arrangement (42, 52) are connected to one end respectively of, the first and second voltage dividers (R15, R16, R17; R25, R26), the other ends of the two voltage dividers being connected to each other and to the second output terminal (37) of the said reference-voltage source; and in that each component of the regulating voltage (U_{R},) is taken from a tap (45, 55) on the first and second voltage dividers (R15, R16, R17; R25, R26).

4. A device according to one or more of claims 1 to 3, characterized in that the d.c. control voltage (Uₛ) is fed to a further voltage divider (R8, T1) consisting of a fixed resistor (R8) and a variable resistor (T1) controlled electronically by the regulating voltage (U_{R}; U_{Rl}), and in that a junction (39) between the fixed resistor (R8) and the variable resistor (T1) is connected to an ignition-angle-control input (5) of the means (lC1) for delivering the ignition pulses.

5. A device according to claim 4, characterized in that the variable resistance is constituted by the collector-emitter section of a transistor (T1), to the base of which the regulating voltage (U_{R}), respectively the two components of the regulating voltage (U_{R},) are applied; and in that at least one diode (D3, D5) serving as the said electric valve is connected to the base of this transistor (T1).

6. A device according to claim 4 or 5, characterized in that a second variable resistor (T2) is arranged in parallel with the variable resistor (T1), the said second variable resistor being controlled electronically by a second regulating voltage (U_{R2}) which is dependent solely upon the intensity of the current flowing through the lamp (20).

7. A device according to claim 6, characterized in that the second variable resistor is constituted by the collector-emitter section of a transistor (T2), to the base of which the second regulating voltage (U_{R2}) is applied, and in that a diode (D4) serving as the said electric valve is connected to the base of this transistor (T2).

8. A device according to claim 7, characterized in that a further voltage divider (R21, R22) is arranged in parallel with the first voltage divider (R15, R16, R17), the second regulating voltage (U_{R2}) being taken from a tap (47) on the said further voltage divider.

9. A device according to one or more of claims 1 to 8, characterized in that the means (IC1 ) for delivering the ignition pulses, in a manner known per se, delivers pulses, the ignition angle of which is zero in the absence of a control voltage and increases as the control voltage is increased, and in that a charging capacitor (C8) and a charging resistor (R19), associated therewith, are connected to the ignition-angle-control input (5) of the means (lC1) for delivering the ignition pulses, so that when the gas-discharge lamp (20) is switched on, the ignition angle is initially zero and assumes the value determined by the d.c. control voltage (U_{S}), and the regulating voltage (U_{R}; U_{R1}; U_{R2}), only after a time-delay.
